# EUROPÄISCHE PATENTSCHRIFT

(11) **EP 0 043 401 B1**
(45) Veröffentlichungstag und Bekanntmachung des Hinweises auf die Patenterteilung: **25.09.1985**
(21) Anmeldenummer: 81101653.4
(22) Anmeldetag: 06.03.1981
(51) Int. Cl.: G21F 9/02

(54) **Verfahren und Einrichtung zum Entfernen von Tritium aus einem Gasgemisch**
Process and apparatus for removing tritium from a gaseous mixture
Procédé et appareil pour éliminer le tritium d'un mélange gazeux

(30) Priorität: 04.07.1980 DE 3025494
(43) Veröffentlichungstag der Anmeldung: 13.01.1982
(73) Patentinhaber: Max-Planck-Gesellschaft zur Förderung der Wissenschaften e.V., D-37073 Göttingen (DE)
(72) Erfinder: Weichselgartner, Heinrich, Dr. Dipl.-Chem., D-8000 München 83 (DE)
(74) Vertreter: von Bezold, Dieter, Dr.

## Beschreibung

Die vorliegende Erfindung betrifft ein Verfahren gemäss dem Oberbegriff des Anspruchs 1. Ferner betrifft die Erfindung Einrichtungen zur Durchführung solcher Verfahren.

Bei manchen kern- und plasmaphysikalischen Experimenten und Arbeiten entsteht gasförmiges Tritium (T,), das bekanntlich radioaktiv ist und daher aus der Atmosphäre des betreffenden Arbeitsraumes oder dergl. entfernt werden muss.

Es ist bekannt, tritiumhaltige Luft aus Arbeitsräumen, Gloveboxen und dergleichen mittels eines Gebläses abzusaugen und das Tritium in einem katalytischen Ofen, der CuO, Pd oder Pt als Katalysator enthalten kann, mit Sauerstoff zu tritiumhaltigem Wasser umzusetzen. Das entstehende Wasser wird anschliessend in einem Molekularsieb absorbiert. Die heute üblichen Tritiumabscheidungssysteme dieser Art enthalten ausser dem katalytischen Ofen und dem Molekularsieb, die die beiden Hauptkomponenten des Systems darstellen, noch Heizvorrichtungen, Kühlvorrichtungen, Wärmeaustauscher und dergleichen.

Man kann auf diese Weise eine Endkonzentration von einigen 10⁻⁵Ci/m³ Luft erzielen. In der Praxis muss man sich jedoch oft mit einigen 10-⁴ Cilm³ begnügen.

Es ist noch weitgehend inklar, von welchen Faktoren die minimal zu erzielende T-Konzentration in der gereinigten Luft abhängt. Wesentlich ist vermutlich der Wasserdampfpartialdruck im Molekularsieb und die Ausbeute bei der katalytischen Oxidation. Bereits bei einer 1%-igen Beladung eines Molekularsiebs beträgt der Wasserdampfpartialdruck bei 20°C etwa 1,3 · 10⁻⁵ Pa (10-⁷ Torr), was bezogen auf THO einer T-Aktivität von 2 · 10⁻⁴Ci/m³ Luft entspricht. Hieraus ist sofort ein gravierender Nachteil der heute üblichen Reinigungstechnik ersichtlich: Da die Raumluft-Feuchtigkeit gleichzeitig mit dem tritiumhaltigen Wasser von den Molekularsieben absorbiert wird, ist die Grenze der optimalen Beladung der Molekularsiebe (ca. 1%) sehr schnell erreicht. Man muss daher die Molekularsiebkolonnen entsprechend gross dimensionieren oder aber häufig regenerieren, was zu grossen Mengen an kontaminiertem Wasser führt. Bei unvollständiger katalytischer Oxidation des Tritiums zu Wasser verbleibt gasförmiges Tritium, das dieMolekularsiebe ungehindert passiert und somit als unzulässige Abluftaktivität auftritt.

Man hat versucht, die oben erwähnten bekannten Verfahren durch Kühlung der Molekularsiebe mit flüssigem Stickstoff und durch neuartige Edelmetall-Katalysatoren zu beheben, die Erfolge sind jedoch nicht befriedigend.

Der vorliegenden Erfindung liegt dementsprechend die Aufgabe zugrunde, Verfahren und Einrichtungen anzugeben, mit denen Tritium aus einem Gasgemisch vollständiger entfernt werden kann, als es bisher möglich war.

Diese Aufgabe wird erfindungsgemäss durch die Massnahmen gemäss Anspruch 1 gelöst.

Gemäss der Erfindung wird also das bekannte Oxidationsverfahren, bei dem das Tritium zu Wasser oxidiert wird, durch ein Reduktionsverfahren oder Hydrierungsverfahren das ein leicht abscheidbares, insbesondere flüssiges oder festes Reaktionsprodukt liefert, ersetzt. Die Umsetzung des Tritiums mit Sauerstoff soll dabei nicht unter die Begriffe Reduktions- oder Hydrierungsverfahren fallen.

Wasserstoff und damit auch Tritium, insbesondere in atomarer Form, reagiert mehr oder weniger leicht mit anderen Atomen oder Molekülen, insbesondere ungesättigte Kohlenwasserstoffverbindungen. Geeignete und erprobte Hydrierungsreaktionen sind die Hydrierung von Kohlenstoff und Erdöl oder die Fetthärtung (Hydrierung öliger Fette zu festen Fetten), ferner die Anlagerung von Wasserstoff an Doppel- oder Dreifachbindungen (Umwandlung von Benzol in Cyclohexan, von Naphthalin in Dekalin und Tetralin), die Reduktion von Aldehyden und Ketonen zu Alkoholen und von Nitrilen und Nitroverbindungen zu Aminen.

Schwere Erdölfraktionen können durch das sog. «Hydrocracking» in Produkte mit niederem Siedebereich umgewandelt werden. Das Verfahren arbeitet bei mässigen Drücken und Temperaturen in Gegenwart von Edelmetallkatalysatoren. Bei einem Einsatz von 100 Gew.-Teilen schwerem Vacuumgasöl und 3 Gew.-Teilen Wasserstoff entstehen beispielsweise nach einmaligem Durchgang
3,2 Gew.-Teile NH₃ + H₂S
2,5 Gew.-Teile C₁ bis C₃-Fraktionen
3,6 Gew.-Teile C₄-Fraktion
8,7 Gew.-Teile Cₛ und Cₑ-Fraktionen
14,8 Gew.-Teile C₇-Fraktion

und 70,3 Gew.-Teile einer höher siedenden Fraktion.
(nach: Read, D., C.H. Watkins u. J.G. Eckhouse; Oil Gas J. 63, 86 (24.5.1965)).

Es ist also grundsätzlich möglich, Hydrierungen so zu steuern, dass längerkettige Kohlenwasserstoffe in kürzerkettige überführt werden. Wie später dargelegt werden wird, stellt diese Tatsache einen besonderen Vorzug des erfindungsgemässen Verfahrens dar.

Es hat sich herausgestellt, dass sich das Tritium aus einem Gasgemisch durch Hydrierung von ungesättigten organischen Verbindungen, insbesondere von ungesättigten Carbonsäuren, entfernenlässt. Mit besonderem Vorteil werden ungesättigte Monocarbonsäuren verwendet, wobei die Hydrierung vorteilhafterweise katalytisch erfolgen kann. Vorzugsweise werden ungesättigte Fettsäuren, insbesondere solche mit 5 bis 20 C-Atomen verwendet.

Beispielsweise weist die Linolensäure C₁₇H₂₉-COOH drei Doppelbindungen auf: und die Linolsäure C₁₇H₃₁-COOH deren zwei: beide gehen bei der Hydrierung in Stearinsäure CH₃-(CH₂)₁₆-COOH über. Werden diese ungesättigten Monocarbonsäuren mit Tritium hydriert, so wird das Tritium fest in der Stearinsäure gebunden, d.h. eine oder mehrere der CH₂₋Gruppen T enthalten anstelle von H.

Der Hydrierungsprozess kann so gesteuert werden, dass die tritierte Stearinsäure durch den Einbau des Tritiums in Bruchstücke mit geringerer Kettenlänge und anderen physikalischen Eigenschaften als die langkettigen C₁₇-Fettsäuren aufgespalten wird. Dies hat den grossen Vorteil, dass die tritiumhaltigen Reaktionsprodukte infolge unterschiedlicher Löslichkeit, Dichte bzw. Schmelz-und Siedepunkten kontinuierlich oder diskontinuierlich von den nicht mit Tritium umgesetzten Verbindungen abgetrennt und aus der Hydrierungsvorrichtung entfernt werden können. Damit steht für die Hydrierung immer ein frischer Reaktionspartner zur Verfügung und es entstehen nur verhältnismässig geringe Mengen von tritiumhaltigen, radioaktiven Reaktionsprodukten.

Als Hydrierungsvorrichtung oder - kolonne können ein Festbett, ein Wirbelbett, eine Flüssigkeits- bzw. eine Emulsionskolonne verwendet werden.

Das Verfahren und die Einrichtungen gemäss der Erfindung eignen sich hervorragend zur Abluftreinigung von Arbeitsräumen und zur Umluftreinigung von geschlossenen Systemen, wie Inertgasgloveboxen. Bei Inertgasgloveboxen ergibt sich der Vorteil, dass eine Autoxidation der vorzugsweise verwendeten ungesättigten Fettsäuren wegen der Abwesenheit von Luft-Sauerstoff nicht stattfinden kann, somit kann die Effektivität nicht verringert werden (kein hoher «Blindverbrauch» an ungesättigten Fettsäuren, keine Verharzung usw.).

Wird eine Einrichtung, die nach dem erfindungsgemässen Verfahren arbeitet, als Not- bzw. Störfallsystem eingesetzt, so werden alle denkbaren Nachteile (Autoxidation, Abbau der Verbindungen) minimalisiert, da die vergleichsweise geringen Kosten für den Ersatz verbrauchter Chemikalien nicht ins Gewicht fallen.

Durch die Erfindung werden die folgenden Vorteile erreicht:

Herkömmliche Systeme werden stets vom Wirkungsgrad der Oxidationsreaktion abhängen, nicht umgesetztes T_{z}-Gas verlässt die bekannten Anlagen ungehindert. Besonders in Räumen mit hoher Luftfeuchtigkeit wird die maximal zulässige Beladung der Molekularsiebe rasch überschritten. Die Restgasaktivität steigt dann rasch an.

Diese Nachteile entfallen bei dem erfindungsgemässen Verfahren. Insbesondere bei Kombination des herkömmlichen Oxidationsverfahrens mit dem erfindungsgemässen Reduktions- bzw. Hydrierungsverfahren werden sowohl tritiumhaltiges Wasser als auch T₂ weitestgehend aus den gereinigten Gasgemischen beseitigt. Bei Verwendung in einem Störfallsystem hat das Verfahren gemäss der Erfindung den besonderen Vorteil, dass «Durchbruchskonzentrationen_{"} ( > 1 % Wasserdampfkonzentration) am Molekularsieb und damit Aktivitäten über 10⁻⁵ Ci/M³ nicht auftreten können. Bei dem Verfahren gemäss der Erfindung ist ein kontinuierlicher Ersatz des verbrauchten Reaktionspartners (hydrierte Fettsäuren) und damit ein Dauereinsatz möglich, es sind keine Regenerationspausen erforderlich und die Aktivität kann daher nicht ansteigen.

In Inertgascontainments können geringste T-Konzentrationen kontinuierlich beseitigt werden.

In der Zeichnung ist beispielsweise eine Einrichtung zur Durchführung des erfindungsgemässen Verfahrens schematisch dargestellt. Die Einrichtung dient zur Reinigung der Atmosphäre in einem abgeschlossenen Arbeitsraum 10, der als sogenannte Glovebox dargestellt ist. Die Atmosphäre in dem abgeschlossenen Raum 10 wird durch ein Gebläse umgewälzt. Das Gas aus dem Raum 10 strömt durch eine Entnahmeleitung 14, ein Aktivitätsmessgerät 16, eine Hydrierungsvorrichtung 18, die mit einer Regenerationsvorrichtung 20 verbunden ist, dann durch eine weitere Aktivitätsmessvorrichtung 22 und schliesslich durch das Gebläse 12 und eine Rückführungsleitung 24 zurück in den Raum 10. Die Atmosphäre im Raum 10 kann aus einem Inertgas, insbesondere einem Edelgas wie Argon bestehen. Die Hydrierungsvorrichtung 18 kann ein Wirbelbett oder eine Festbett-, Lösungs- oder Emulsions-Kolonne enthalten. Vorzugsweise enthält die Hydrierungsvorrichtung eine ungesättigte Fettsäure und die Regenerierungsvorrichtung 20 dient zur Abscheidung von tritiumhaltigen Reaktionsprodukten.

Wenn die Atmosphäre im Raum 10 Sauerstoff enthält und z. B. aus Luft besteht, kann der Hydrierungsvorrichtung 18 noch eine bekannte Oxidierungsvorrichtung 26 vorgeschaltet sein, die einen katalytischen Ofen 28 und eine Molekularsiebkolonne 30 enthält und im übrigen in bekannter Weise ausgebildet sein kann.

Die folgenden Versuchsergebnisse zeigen die Leistungsfähigkeit des erfindungsgemässen Verfahrens:
Die erste Versuchsanordnung bestand lediglich aus einer ständig geschüttelten Gasmaus (Vol. 150 ml), in der bei normaler Raumtemperatur 50 ml Linolsäure, 5 ml Linolensäure und 1 g eines Pd-Katalysators mit 1 ml H₂ beaufschlagt wurden. so dass im freien Gasraum über der Säure-Katalysatormischung die Wasserstoff-Konzentration 1 % in Luft betrug. Die Konzentrationsabnahme wurde durch in zeitlichen Abständen durchgeführte Messungen der Wasserstoffkonzentration in µl H₂ (pro ml Probe) bestimmt.

Nach 8 Minuten ergaben sich noch 3,25 µl H₂, nach 15 min noch 0,50 µl, nach 22 min noch 0,05 µl und schliesslich nach 30 min nur noch 0,002 µl H₂. Wenn man die H2-Werte formal auf Tritium umrechnet, so könnte die Abnahme der Aktivität wie folgt angegeben werden:
Start-Aktivität 2,5 Ci, nach 8 min noch 0,8 Ci, nach 15 min noch 0,1 Ci, nach 22 min 0,01 Ci und schliesslich nach 30 min nur noch 0,001 Ci, d. h. mit dieser Anordnung würde eine Tritium-Aktivität von 2,5 Ci innerhalb von 30 Minuten auf 10-³ Ci reduziert.

Die zweite Versuchsanordnung bestand aus einer senkrecht stehenden Edelstahl-Kolonne (0 70 mm, h = 450 mm), in der 300 ml einer Linol/ Linolensäuremischung mit Pd-Katalysator (2 g Pd auf Al₂O₃; 5% an Pd) über Glaskugel-Füllkörper (5 mm 0) verteilt sind. Unterhalb der Füllkörper mündet ein Gaseinleitrohr, oberhalb derselben sind Prallbleche angeordnet. Mittels einer Membranpumpe wurde ein Inertgas (He, 4 1 pro min) umgewälzt. Das freie Volumen betrug 1,5 I. Um zu vergleichbaren H₂-Konzentrationen zu kommen, wurden in diese Apparatur 15 ml H₂ (₌37,5 Ci auf Tritium umgerechnet) eingegeben.

Mit dieser Anordnung konnte eine Abnahme der (Auf der Basis der H_{z}-Werte errechneten) Aktivität auf 10-³ Ci erst in rund 160 min erreicht werden.

Gegenüber der ersten Versuchsanordnung ist also die fünffache Zeit aufzuwenden. Diese Tatsache ist auf die wesentlich schlechtere Durchmischung zurückzuführen. Es ist also anzustreben, beispielsweise durch Umpumpen, Zerstäuben oder ähnliche Massnahmen, die Durchmischung der Gasphase mit der Flüssigkeitsphase zu verbessern.

Trotzdem zeigt ein Vergleich mit einer von der Industrie gefertigten Anlage, die nach dem bisher angewandten Prinzip (katalytische Oxidation/ Molekularsieb-Adsorption) arbeitet, welches Potential im neuen Verfahren steckt:
Bei gleicher H2-Startkonzentration benötigt die Industrieanlage rund 70 min um die Konzentration um einen Faktor von 10-³ zu verringern (die Laborapparatur wie beschrieben 160 min). Dabei nimmt erstere einen Raum von ca. 1,2 x 1,0 x 0,75 m ein, während die Laborapparatur lediglich 0,25 x 0,2 x 0,6 m misst und ganz wesentlich weniger kostet.

Eine praktische Anlage zur Prozessierung von Glovebox-Atmosphären kann z.B. die folgenden Parameter aufweisen:
Volumen - Glovebox ca. 1000 1
Gebläse-Leistung ca. 100 1/min
Abmessungen der Hydrierkolonne 0 12 cm h 60cm
Füllkörper (z. B. Al₂O₃) mit Pd beschichtet ca. 2 I
(ca. 10 g Pd pro I Flüssigkeit)
Füllung mit Linol/Linolensäure ca. 2 I.

## Patentansprüche

1. Verfahren zum Reinigen eines Gasgemisches, das einen kleinen Anteil von Tritium enthält, bei welchem man das Gasgemisch zur weitestgehenden Entfernung des Tritiums durch ein Reaktionsgefäss strömen lässt, in dem das Tritium durch eine chemische Reaktion gebunden und dadurch aus dem Gasgemisch entfernt wird, dadurch gekennzeichnet, dass das Reaktionsgefäss, durch das das tritiumhaltige Gasgemisch strömt, eine ungesättigte organische Verbindung, insbesondere eine ungesättigte Carbonsäure, enthält, an der das Tritium durch eine Hydrierungsreaktion gebunden wird.

2. Verfahren nach Anspruch 1, dadurch gekennzeichnet, dass das Gasgemisch durch ein Reaktionsgefäss geführt wird, welches mindestens eine mehrfach ungesättigte Monocarbonsäure, insbesondere Linolsäure und/oder Linolensäure, enthält.

3. Verfahren nach Anspruch 1 oder 2, dadurch gekennzeichnet, dass das Reaktionsgefäss zusätzlich einen die Hydrierungsreaktion katalysierenden Katalysator enthält.

4. Einrichtung zur Durchführung des Verfahrens nach Anspruch 1 mit einem Reaktionsgefäss, welches eine durch Tritium hydrierbare Verbindung enthält, gekennzeichnet durch eine Anordnung zum Hindurchleiten eines einen kleinen Anteil an Tritium enthaltenden Gasgemisches durch das eine ungesättigte organische Verbindung, insbesondere eine ungesättigte Carbonsäure, enthaltende Reaktionsgefäss und eine Vorrichtung zum kontinuierlichen Abscheiden von mit Tritium hydrierten Verbindungen.

5. Einrichtung nach Anspruch 4, dadurch gekennzeichnet, dass das Reaktionsgefäss ein Wirbelbett, eine Festbettkolonne, ein Lösungssystem oder ein Emulsionssystem enthält.

6. Einrichtung nach Anspruch 4 oder 5, dadurch gekennzeichnet, dass dem Reaktionsgefäss eine Vorrichtung zum katalytischen Oxidieren des Tritiums und zum Abscheiden des tritiumhaltigen Wassers vorgeschaltet sind.

7. Einrichtung nach Anspruch 4, 5 oder 6, dadurch gekennzeichnet, dass die Vorrichtung zum Hindurchleiten des tritiumhaltigen Gasgemisches zu einem geschlossenen Gaskreislauf gehört, welcher ausserdem einen Arbeitsraum (10) sowie eine Umwälzvorrichtung (12) enthält.

## Claims

1. Process for cleaning a gaseous mixture which contains a small proportion of tritium in which for the purpose of removing the tritium to the greatest extent possible the gaseous mixture is passed through a reaction vessel in which the tritium is absorbed by a chemical reaction and thereby removed from the gaseous mixture, characterised in that the reaction vessel through which the tritium-containing gaseous mixture flows includes an unsaturated organic compound, in particular an unsaturated carboxylic acid, to which the tritium is bound by a hydrogenation process.

2. Process as claimed in claim 1, characterised in that the gaseous mixture is passed through a reaction vessel which contains at least one polyunsaturated monocarboxylic acid, in particular li- noleic acid and/or linolenic acid.

3. Process as claimed in claim 1 or 2, characterised in that the reaction vessel additionally contains a catalyst catalysing the hydrogenation reaction.

4. Apparatus for carrying out the method as claimed in claim 1 including a reaction vessel which contains a compound which can be hydrogenated by tritium, characterised by an ar- rangementfor passing a gaseous mixture containing a small proportion of tritium through the reaction vessel which contains an unsaturated organic compound, in particular an unsaturated carboxylic acid, and a device for continuously removing compounds hydrogenated with tritium.

5. Apparatus as claimed in claim 4, characterised in that the reaction vessel includes a fluidized bed, a fixed bed column, a solution system or an emulsion system.

6. Apparatus as claimed in claim 4 or 5, characterised in that a device for catalytically oxidizing the tritium and for removing the tritium-containing water is disposed upstream of the reaction vessel.

7. Apparatus as claimed in claim 4, 5 or 6, characterised in that the device for passing the tritium-containing gaseous mixture is part of a closed gas circuit which also includes a working space (10) and a revolving device (12).

## Revendications

1. Procédé de purification d'un mélange gazeux qui renferme une faible proportion de tritium, dans lequel, pour éliminer le plus possible le tritium, on fait passer le mélange gazeux par une cuve à réaction dans laquelle le tritium est fixé par une réaction chimique et, par suite, éliminé du mélange gazeux, caractérisé en ce que la cuve à réaction dans laquelle passe le mélange gazeux tritié contient un composé organique insaturé, en particulier un acide carboxylique insaturé, sur lequel le tritium est fixé par une réaction d'hydrogénation.

2. Procédé selon la revendication 1, caractérisé en ce qu'on fait passer le mélange gazeux par une cuve à réaction qui contient au moins un acide monocarboxylique à insaturations multiples, notamment l'acide linoléique et/ou l'acide linoléni- que.

3. Procédé selon la revendication 1 ou 2, caractérisé en ce que la cuve à réaction contient, en plus, un catalyseur catalysant la réaction d'hydrogénation.

4. Dispositif pour mettre en oeuvre le procédé selon la revendication 1, comportant une cuve à réaction qui contient un composé pouvant être hydrogéné par le tritium, caractérisé par un agencement destiné à faire passer un mélange gazeux renfermant une faible proportion de tritium par la cuve à réaction contenant un composé organique insaturé, en particulier un acide carboxylique insaturé, et un dispositif de séparation continue des composés hydrogénés par le tritium.

5. Dispositif selon la revendication 4, caractérisé en ce que la cuve à réaction contient un lit fluidisé, une colonne à lit fixe, un système à dissolution ou un système à émulsion.

6. Dispositif selon la revendication 4 ou 5, caractérisé en ce que la cuve à réaction est précédée par un dispositif d'oxydation catalytique du tritium et de séparation de l'eau tritiée.

7. Dispositif selon la revendication 4, 5 ou 6, caractérisé en ce que le dispositif de passage du mélange gazeux tritié appartient à un circuit gazeux fermé qui contient, en outre, une chambre de travail (10), ainsi qu'un dispositif de circulation (12).
